# EUROPÄISCHE PATENTSCHRIFT

(11) **EP 1 696 171 B1**
(45) Veröffentlichungstag und Bekanntmachung des Hinweises auf die Patenterteilung: **15.09.2010**
(21) Anmeldenummer: 06003202.6
(22) Anmeldetag: 16.02.2006
(51) Int. Cl.: F21S 8/00, F21V 11/08

(54) **LED-Anzeigevorrichtung**
LED display device
Dispositif d'affichage à DEL

(30) Priorität: 28.02.2005 DE 102005009058
(43) Veröffentlichungstag der Anmeldung: 30.08.2006
(73) Patentinhaber: OSRAM Opto Semiconductors GmbH, 93055 Regensburg (DE)
(72) Erfinder: Wanninger, Mario, 93055 Harting/Regensburg (DE); Hofer, Matthias, 5451 Tenneck (AT)
(74) Vertreter: Epping - Hermann - Fischer

(56) Entgegenhaltungen:
- EP-A- 0 905 439
- EP-A- 0 930 600
- EP-A- 1 541 920
- WO-A-02/082398
- DE-A1- 10 022 712

## Beschreibung

Die Erfindung betrifft eine LED-Anzeigevorrichtung nach dem Oberbegriff des Patentanspruchs 1. Eine gattungsgemäße LED-Anzeigevorrichtung ist in EP 0 930 600 A offenbart.

Diese Patentanmeldung beansprucht die Priorität der deutschen Patentanmeldung 10 2005 009 058.3.

LED-Arrays zeichnen sich durch eine hohe Leuchtdichte bei vergleichsweise geringem Stromverbrauch, eine hohe Lebensdauer, eine schnelle Ansprechzeit und eine vergleichsweise geringe Empfindlichkeit gegen Stöße und Vibrationen aus. LED-Arrays sind aus diesem Grund insbesondere zur Wiedergabe statischer oder bewegter Bilder in großformatigen Anzeigevorrichtungen, beispielsweise Video-Anzeigen, Informationstafeln für den Straßenverkehr oder Wechselverkehrszeichen, geeignet.

Bei derartigen Anzeigevorrichtungen besteht oftmals das Problem, dass der Kontrast der Bildwiedergabe durch von außen auftreffendes Fremdlicht vermindert wird. Dies kann insbesondere dazu führen, dass Wechselverkehrszeichen oder Informationstafeln für den Straßenverkehr, beispielsweise bei tiefstehender Sonne, erst spät oder sogar gar nicht wahrgenommen werden können. Das von der Anzeigevorrichtung reflektierte Fremdlicht wird üblicherweise als Phantomlicht bezeichnet.

Aus der DE 30 22 737 C2 ist eine Lichtinformationsanlage bekannt, bei der zur Verminderung des Phantomlichts eine Anordnung aus einer Vielzahl von Lamellen vorgesehen ist, wobei die Lamellen im wesentlichen parallel zur Strahlrichtung der von der Lichtquelle emittierten Strahlung verlaufen. Durch eine derartige Lamellenanordnung kann beispielsweise bei einer Verkehrsampel die Reflexion von schräg auftreffendem Sonnenlicht vermindert werden.

Für großflächige Anzeigen, beispielsweise Verkehrszeichen oder Informationstafeln, sind solche Lamellenanordnungen allerdings nicht ohne weiteres geeignet, da eine ausreichende Stabilität gegen Witterungseinflüsse, insbesondere Wind und Feuchtigkeit, nur schwer zu erzielen ist. Zudem ist die Herstellung großflächiger Lamellenanordnungen vergleichsweise aufwendig.

Neben einer Unterdrückung des Phantomlichts ist es bei großflächigen Anzeigevorrichtungen oftmals wünschenswert, anstelle einer isotropen Abstrahlung eine asymmetrische Abstrahlung in vertikaler Richtung zu erzielen. Beispielsweise soll bei Anzeigevorrichtungen für Verkehrssignale die Abstrahlung im wesentlichen nach vorn und unten erfolgen, während nach oben abgestrahltes Licht nutzlos verloren geht.

Der Erfindung liegt die Aufgabe zugrunde, eine verbesserte LED-Anzeigevorrichtung anzugeben, die sich insbesondere durch eine vorteilhafte Unterdrückung von Phantomlicht, eine anisotrope Abstrahlcharakteristik und eine hohe mechanische Stabilität auszeichnet.

Diese Aufgabe wird durch eine LED-Anzeigevorrichtung mit den Merkmalen des Patentanspruchs 1 gelöst. Vorteilhafte Ausgestaltungen und Weiterbildungen der Erfindung sind Gegenstand der abhängigen Ansprüche.

Eine LED-Anzeigevorrichtung mit mehreren LEDs und einem ersten Linsenarray, das mehrere Linsen zur Kollimierung und/oder Fokussierung der von den LEDs emittierten Strahlung enthält, umfasst ein zweites Linsenarray aus mehreren Linsen, das in einer Abstrahlrichtung der LEDs dem ersten Linsenarray nachfolgt, wobei einer Linse des ersten Linsenarrays jeweils eine Linse des zweiten Linsenarrays zugeordnet ist, und eine Blendenanordnung, die zwischen dem ersten Linsenarray und dem zweiten Linsenarray angeordnet ist, wobei gemäß der Erfindung die Linse des ersten Linsenarrays jeweils eine optische Achse aufweist, die gegenüber einer optischen Achse der zugeordneten Linse des zweiten Linsenarrays versetzt angeordnet ist.

Durch die Anordnung des ersten Linsenarrays, des zweiten Linsenarrays und der Blendenanordnung wird vorteilhaft sowohl eine Unterdrückung von Phantomlicht als auch eine Strahlformung der von den mehreren LEDs emittierten Nutzstrahlung erzielt.

Die Anzeigevorrichtung enthält beispielsweise eine matrixartige Anordnung von LEDs. Jede LED stellt dabei ein Pixel der Anzeigevorrichtung dar. Die LEDs können einen oder mehrere strahlungsemittierende Halbleiterchips umfassen. Insbesondere kann die LED-Anzeigevorrichtung ein Vollfarb-Display sein, bei dem die LEDs zum Beispiel jeweils mindestens einen im roten, einen im grünen und einen im blauen Spektralbereich emittierenden Halbleiterchip umfassen. Alternativ können die LEDs der Anzeigevorrichtung auch jeweils eine oder mehrere monochromes Licht oder Weißlicht emittierende Halbleiterchips enthalten.

Die LED-Anzeigevorrichtung ist vorteilhaft aus einer Vielzahl einzelner Module, wobei jedes Modul eine gewisse Anzahl LEDs umfasst, zusammengesetzt. Beispielsweise kann ein einzelnes Modul eine matrixförmige Anordnung von 8 x 8 LEDs umfassen. Durch den modularen Aufbau der LED-Anzeigevorrichtung werden Montage und Service vorteilhaft vereinfacht. Insbesondere kann bei dieser Ausführungsform ein Defekt innerhalb eines einzelnen Moduls durch den Austausch des jeweiligen Moduls behoben werden.

Bevorzugt ist jeder LED der Anzeigevorrichtung jeweils eine Linse des ersten Linsenarrays und eine Linse des zweiten Linsenarrays zugeordnet. Die Anzahl der Linsen des ersten Linsenarrays und des zweiten Linsenarrays ist in diesem Fall jeweils gleich der Anzahl der Pixel der LED-Anzeigevorrichtung.

Bei einer bevorzugten Ausführungsform ist das zweite Linsenarray eine transparente Abdeckung der Anzeigevorrichtung. Die Linsen des zweiten Linsenarrays stellen so vorteilhaft eine dem Betrachter der Anzeigevorrichtung zugewandte Außenabdeckung dar.

Die Linsen des zweiten Linsenarrays sind vorzugsweise auf der von den LEDs abgewandten Seite gekrümmt. Dies ist insbesondere dann vorteilhaft, wenn das zweite Linsenarray eine transparente Außenabdeckung der LED-Anzeigevorrichtung darstellt. Durch die Krümmung der nach außen gewandten Oberflächen der Linsen des zweiten Linsenarrays wird eine spekuläre Reflexion von störendem Fremdlicht, die ansonsten insbesondere bei einer planaren Frontscheibe stark ausgeprägt sein kann, wirkungsvoll vermindert.

Besonders bevorzugt sind die Linsen des zweiten Linsenarrays derart ausgebildet, dass von außen auf die Anzeigevorrichtung auftreffendes Fremdlicht, wie zum Beispiel Sonnenlicht, im wesentlichen auf lichtabsorbierende Bereiche der Blendenanordnung umgelenkt wird. Auf diese Weise wird eine Kontrastminderung der Anzeige oder sogar eine Blendung eines Betrachters durch reflektiertes Fremdlicht vorteilhaft vermindert.

Die Blendenanordnung ist bevorzugt senkrecht zu einer Hauptstrahlrichtung der LEDs ausgerichtet.

Vorteilhaft ist die Blendenanordnung eine strukturierte Scheibe. Bei dieser Ausführungsform weist die Blendenanordnung ei planare Struktur auf und kann mit vergleichsweise geringem Herstellungsaufwand zwischen den Linsenarrays positioniert werden. Beispielsweise können das erste Linsenarray und das zweite Linsenarray jeweils durch einen wabenförmigen Abstandshalter von der Blendenanordnung beabstandet sein. Ebenfalls sind die LEDs mit Vorteil durch einen wabenförmigen Abstandshalter von dem ersten Linsenarray beabstandet.

Die wabenförmigen Abstandshalter sind vorteilhaft aus einem geschwärzten Kunststoff hergestellt. Weiterhin ist auch die Blendenanordnung vorteilhaft aus einem geschwärzten Kunststoff gebildet. Die Verwendung von Kunststoff ist insbesondere für großflächige Anzeigen vorteilhaft, da auf diese Weise das Gewicht der Anzeigevorrichtung reduziert werden kann. Falls eine größere mechanische Steifigkeit erforderlich ist, können alternativ auch Metallteile verwendet werden, die bevorzugt zur Verbesserung der Absorption von Fremdlicht geschwärzt sind. Beispielsweise kann die Blendenanordnung ein strukturiertes dünnes Metallblech sein.

Das erste Linsenarray und das zweite Linsenarray sind vorteilhaft aus einem Kunststoff hergestellt. Insbesondere können die Linsenarrays mit einem vergleichsweise geringen Herstellungsaufwand mittels einem Spritzgussverfahren hergestellt werden. Neben dem vergleichsweise geringen Herstellungsaufwand hat dies den Vorteil, dass das Gewicht der LED-Anzeigevorrichtung im Vergleich zur Verwendung von Linsenarrays aus Glas vermindert wird.

Die LED-Anzeigevorrichtung weist vorzugsweise eine Hauptabstrahlrichtung auf, die zu einer Hauptabstrahlrichtung der einzelnen LEDs nicht parallel ist. Die Abstrahlcharakteristik der LED-Anzeigevorrichtung ist somit nicht symmetrisch in bezug auf die Hauptabstrahlrichtung der LEDs. Eine derartige asymmetrische Abstrahlcharakteristik ist insbesondere vorteilhaft für Wechselverkehrsanzeigen. Bei dieser Anwendung von LED-Anzeigevorrichtungen ist in der Regel eine Abstrahlung in den Verkehrsraum nach unten beziehungsweise nach vorne gefordert, da nach oben emittierte Strahlung von einem Verkehrsteilnehmer, der die Anzeige betrachtet, nicht wahrgenommen werden könnte. Durch eine asymmetrische Abstrahlcharakteristik wird also vorteilhaft die Effizienz der Lichtabstrahlung verbessert.

Die asymmetrische Abstrahlcharakteristik wird vorteilhaft dadurch erzielt, dass die optische Achse einer Linse des ersten Linsenarrays jeweils gegenüber der optischen Achse der zugeordneten Linse des zweiten Linsenarrays in Richtung der Hauptabstrahlrichtung der LED-Anzeigevorrichtung versetzt angeordnet ist. Beispielsweise sind die optischen Achsen der Linsen des zweiten Linsenarrays gegenüber den optischen Achsen der Linsen des ersten Linsenarrays von der Position eines Betrachters der Anzeigevorrichtung aus gesehen nach unten versetzt. Die von den Linsen des ersten Linsenarrays kollimierte und/oder fokussierte Strahlung trifft bei dieser Ausführungsform zumindest überwiegend oberhalb der optischen Achse der Linsen des zweiten Linsenarrays auf die Linsen des zweiten Linsenarrays. Die Linsen des zweiten Linsenarrays sind bevorzugt Sammellinsen, die außerhalb der optischen Achse auftreffendes Licht zur optischen Achse hin ablenken.

Die LEDs der Anzeigevorrichtung sind vorzugsweise oberflächenmontierbare LEDs. Die LEDs können in diesem Fall in einem automatisierten Verfahren auf eine Montagefläche, beispielsweise ein PCB (Printed Circuit Board) montiert werden. Der Bestückungsaufwand ist dabei im Vergleich zu bedrahteten LEDs, die üblicherweise manuell montiert werden, vorteilhaft gering. Der Abstand zwischen benachbarten LEDs beträgt vorzugsweise 12 mm oder weniger, zum Beispiel 10 mm bis 12 mm. Dadurch wird eine für großflächige Anzeigevorrichtungen, insbesondere Verkehrssignalanlagen, vergleichsweise hohe Bildauflösung erzielt.

Die Linsen des ersten Linsenarrays weisen vorteilhaft auf einer den LEDs zugewandten Seite eine TIR (Total Internal Reflection)-Struktur auf. Derartige TIR-Linsen sind beispielsweise aus der WO00/24062 bekannt und werden daher an dieser Stelle nicht näher erläutert.

Die Linsen des zweiten Linsenarrays sind vorteilhaft asphärisch gekrümmt. Insbesondere können die Linsen des zweiten Linsenarrays eine elliptische Form aufweisen.

Bei einer bevorzugten Ausführungsform umfasst die LED-Anzeigevorrichtung auf einem Trägerkörper angeordnete LEDs, das erste Linsenarray, das zweite Linsenarray, die Blendenanordnung, wabenförmige Abstandshalter zwischen den LEDs und dem ersten Linsenarray sowie zwischen der Blendenanordnung und den Linsenarrays, sowie weitere Gehäuseteile, beispielsweise Metallbleche und Dichtungen. Die LED-Anzeigevorrichtung ist vorteilhaft im wesentlichen in einer mechanischen Sandwichbauweise aufgebaut, d.h. die zuvor genannten Komponenten sind schichtartig aufeinander angeordnet. Der Montage- und Justage-Aufwand ist dabei vorteilhaft gering. Mit dieser Bauweise wird weiterhin eine entsprechende Steifigkeit und Beständigkeit gegenüber Temperatur und Winddruck erzielt, so dass die LED-Anzeigevorrichtung insbesondere für den Einsatz in Außenbereichen geeignet ist, beispielsweise für Wechselverkehrsanzeigen.

Die Erfindung wird im folgenden anhand eines Ausführungsbeispiels im Zusammenhang mit der Figur 1 näher erläutert.
- Figur 1: zeigt eine schematische Darstellung eines Querschnitts durch eine LED-Anzeigevorrichtung gemäß einem Ausführungsbeispiel der Erfindung.

Gleiche oder gleichwirkende Elemente sind in der Figur mit den gleichen Bezugszeichen versehen.

Die in Figur 1 dargestellte LED-Anzeigevorrichtung enthält mehrere LEDs 2, die auf einem gemeinsamen Träger 1, beispielsweise ein PCB (Printed Circuit Board) montiert sind. Die LEDs 2 sind vorzugsweise oberflächenmontierbare LEDs und bilden jeweils ein Pixel der LED-Anzeigevorrichtung aus. Zur Vereinfachung der Darstellung sind in der Figur 1 nur drei Pixel der LED-Anzeigevorrichtung dargestellt. Selbstverständlich können sich sowohl in einer vertikalen Richtung parallel zur Zeichenebene der Figur 1 als auch in einer horizontalen Richtung senkrecht zur Zeichenebene der Figur 1 weitere Pixel anschließen.
Die LEDs 2 enthalten jeweils einen oder mehrere strahlungsemittierende Halbleiterchips (nicht dargestellt). Beispielsweise enthält jede LED 2 drei strahlungsemittierende Halbleiterchips, die Licht in den drei Grundfarben Rot, Grün und Blau emittieren.

Die von den LEDs 2 emittierte Strahlung wird durch ein erstes Linsensarray 3, das mehrere TIR-Linsen 4 enthält, fokussiert.

Weiterhin weist die LED-Anzeigevorrichtung ein zweites Linsenarray 5 auf, das mehrere Linsen 6 enthält und dem ersten Linsenarray 3 in einer Hauptstrahlrichtung 7 der LEDs 2 nachfolgt. Die optischen Achsen 8 der Linsen 4 des ersten Linsenarrays 3 verlaufen parallel zur Hauptstrahlrichtung 7 der LEDs 2. Die optischen Achsen 9 der Linsen 6 des zweiten Linsenarrays 5 sind gegenüber den optischen Achsen 8 der Linsen 4 des ersten Linsenarrays 3 versetzt angeordnet. Das in der Hauptstrahlrichtung 7 emittierte Licht der LEDs 2 trifft daher zu einem großen Teil jenseits der optischen Achse 9 auf die Linsen 6 des zweiten Linsenarrays 5. Dadurch wird bewirkt, dass die von den LEDs 2 emittierte Strahlung 10 von den Linsen 6 des zweiten Linsenarrays 5 in eine Hauptstrahlrichtung 11 umgelenkt wird, die nicht parallel zur Hauptstrahlrichtung 7 der LEDs 2 ist.

Die optischen Achsen 9 der Linsen 6 sind vorteilhaft gegenüber den optischen Achsen 8 der Linsen 4 in einer Richtung versetzt angeordnet, aus der die LED-Anzeigevorrichtung vorzugsweise betrachtet wird. Wird die LED-Anzeigevorrichtung beispielsweise bevorzugt von einer Position betrachtet, die sich unterhalb der LED-Anzeigevorrichtung befindet, sind die optischen Achsen 9 der Linsen 6 des zweiten LED-Arrays 5 gegenüber den optischen Achse 8 der Linsen 4 des ersten LED-Arrays 3 in vertikaler Richtung nach unten versetzt angeordnet.

Zwischen dem ersten Linsenarray 3 und dem zweiten Linsenarray 5 ist eine Blendenanordnung 12 enthalten. Die Blendenanordnung 12 ist bevorzugt in Form einer Scheibe ausgeführt, die absorbierende Bereiche 13 und dazwischen angeordnete Öffnungen 14 enthält. Anstelle von Öffnungen 14 können alternativ auch transparente Bereiche vorgesehen sein, insbesondere aus einem transparenten Kunststoff. Die absorbierenden Bereiche 13 der Blendenanordnung 12 sind vorzugsweise aus einem schwarzen Kunststoff oder Metall gebildet. Von außen auf die LED-Anzeigevorrichtung auftreffendes Fremdlicht 15 wird vorteilhaft durch die Linsen 6 des zweiten Linsenarrays 5 auf die absorbierenden Bereiche 13 der Blendenanordnung 12 umgelenkt. Auf diese Weise wird erreicht, dass der Kontrast der LED-Anzeigevorrichtung nicht durch in Richtung eines Betrachters reflektiertes Fremdlicht (Phantomlicht) vermindert wird. Die Unterdrückung des Phantomlichts wird bei der LED-Anzeigevorrichtung weiterhin dadurch verbessert, dass das zweite Linsenarray 5 eine Außenabdeckung der LED-Anzeigevorrichtung darstellt, bei der das Auftreten spekulärer Reflexe durch die konvex nach außen gekrümmten Linsen 6 vermindert wird. Die Linsen 6 weisen dazu vorteilhaft eine asphärische Krümmung, insbesondere eine elliptische Krümmung, auf.

Zwischen dem Träger 1 und dem ersten Linsenarray 3, zwischen dem ersten Linsenarray 3 und der Blendenanordnung 12, sowie zwischen der Blendenanordnung 12 und dem zweiten Linsenarray 5 ist vorteilhaft jeweils ein Abstandshalter 16, 17, 18 vorgesehen. Die Abstandshalter 16, 17, 18 sind beispielsweise waben- oder matrixförmig strukturiert, wobei jede Wabe oder Matrixzelle ein Pixel der LED-Anzeigevorrichtung umfasst. Selbstverständliche muss es sich bei dieser Struktur nicht notwendigerweise um sechseckige Waben handeln.

Die Abstandshalter 16, 17, 18 sowie die Linsenarrays 3, 5 sind vorzugsweise jeweils im Spritzgussverfahren hergestellte Kunststoffteile. Weiterhin kann auch die Blendenanordnung 12 eine im Spritzgussverfahren hergestellte Kunststoffscheibe sein.

Der Abstand zwischen benachbarten LEDs 2 der LED-Anzeigevorrichtung beträgt vorzugsweise 12 mm oder weniger. Auf diese Weise wird eine für großflächige Anzeigevorrichtungen vergleichsweise hohe Bildauflösung erzielt.

Der Herstellungsaufwand ist bei der LED-Anzeigevorrichtung gemäß der Erfindung durch die vergleichsweise einfache mechanische Konstruktion, bei der die Abstandshalter 16, 17, 18, die Linsenarrays 3, 5 und die Blendenanordnung 12 schichtartig aufeinander gestapelt sind, vergleichsweise gering. Besonders vorteilhaft ist, dass die optisch relevanten Teile, insbesondere die Linsenarrays 3, 5 und die Blendenanordnung 12 jeweils als Arrays ausgebildet sind, so dass eine aufwendige Bestückung der LED-Anzeigevorrichtung mit einzelnen optischen Komponenten, die einzeln zu einander justiert werden müssten, nicht erforderlich ist.

Die Erfindung ist nicht durch die Beschreibung anhand der Ausführungsbeispiele beschränkt. Vielmehr ist die Erfindung durch die nachfolgenden Patentansprüche definiert.

## Patentansprüche

1. LED-Anzeigevorrichtung mit mehreren LEDs (2) und einem ersten Linsenarray (3), das mehrere Linsen (4) zur Kollimierung und/oder Fokussierung der von den LEDs (2) emittierten Strahlung umfasst, wobei
die Anzeigevorrichtung umfasst:
- ein zweites Linsenarray (5) aus mehreren Linsen (6), das in einer Abstrahlrichtung (7) der LEDs (2) dem ersten Linsenarray (3) nachfolgt, wobei einer Linse (4) des ersten Linsenarrays (3) jeweils eine Linse (6) des zweiten Linsenarrays (5) zugeordnet ist, und - eine Blendenanordnung (12), die zwischen dem ersten Linsenarray (3) und dem zweiten Linsenarray (5) angeordnet ist, **dadurch gekennzeichnet, dass** die Linse (4) des ersten Linsenarrays (3) jeweils eine optische Achse (8) aufweist, die gegenüber einer optischen Achse (9) der zugeordneten Linse (6) des zweiten Linsenarrays (5) versetzt angeordnet ist.

2. LED-Anzeigevorrichtung nach Anspruch 1,
**dadurch gekennzeichnet, dass**
das zweite Linsenarray (5) eine transparente Abdeckung der Anzeigevorrichtung ist.

3. LED-Anzeigevorrichtung nach Anspruch 1 oder 2,
**dadurch gekennzeichnet, dass**
die Linsen (6) des zweiten Linsenarrays (5) auf der von den LEDs (2) abgewandten Seite konvex gekrümmt sind.

4. LED-Anzeigevorrichtung nach einem der vorhergehenden Ansprüche,
**dadurch gekennzeichnet, dass**
die Linsen (6) des zweiten Linsenarrays (5) asphärisch gekrümmt sind.

5. LED-Anzeigevorrichtung nach einem der vorhergehenden Ansprüche,
**dadurch gekennzeichnet, dass**
die Linsen (6) des zweiten Linsenarrays (5) derart ausgebildet sind, dass von außen auf die Anzeigevorrichtung auftreffendes Fremdlicht (15) im wesentlichen auf absorbierende Bereiche (13) der Blendenanordnung (12) umgelenkt wird.

6. LED-Anzeigevorrichtung nach einem der vorhergehenden Ansprüche,
**dadurch gekennzeichnet, dass**
die Linsen (4) des ersten Linsenarrays (3) auf der den LEDs (2) zugewandten Seite eine TIR-Struktur aufweisen.

7. LED-Anzeigevorrichtung nach einem der vorhergehenden Ansprüche,
**dadurch gekennzeichnet, dass**
die Blendenanordnung (12) senkrecht zu einer Hauptstrahlrichtung (7) der LEDs (2) ausgerichtet ist.

8. LED-Anzeigevorrichtung nach einem der vorhergehenden Ansprüche,
**dadurch gekennzeichnet, dass**
die Blendenanordnung (12) eine strukturierte Scheibe ist.

9. LED-Anzeigevorrichtung nach Anspruch 8,
**dadurch gekennzeichnet, dass**
die Scheibe aus einem geschwärzten Kunststoff gebildet ist.

10. LED-Anzeigevorrichtung nach einem der vorhergehenden Ansprüche,
**dadurch gekennzeichnet, dass**
die LED-Anzeigevorrichtung eine Hauptabstrahlrichtung (11) aufweist, die zu einer Hauptabstrahlrichtung (7) der LEDs (2) nicht parallel ist.

11. LED-Anzeigevorrichtung nach Anspruch 10,
**dadurch gekennzeichnet, dass**
die optischen Achsen (8) der Linsen (4) des ersten Linsenarrays (3) gegenüber den optische Achsen (9) der zugeordneten Linsen (6) des zweiten Linsenarrays (5) in Richtung der Hauptabstrahlrichtung (11) der LED-Anzeigevorrichtung versetzt sind.

12. LED-Anzeigevorrichtung nach einem der vorhergehenden Ansprüche,
**dadurch gekennzeichnet, dass**
dass erste Linsenarray (3) und das zweite Linsenarray (5) in einem Spritzgussverfahren aus einem Kunststoff hergestellt sind.

13. LED-Anzeigevorrichtung nach einem der vorhergehenden Ansprüche,
**dadurch gekennzeichnet, dass**
die LEDs (2) oberflächenmontierbare LEDs sind.

14. LED-Anzeigevorrichtung nach einem der vorhergehenden Ansprüche,
**dadurch gekennzeichnet, dass**
die Anzeigevorrichtung eine matrixartige Anordnung von LEDs (2) enthält, wobei jede LED (2) einen oder mehrere strahlungsemittierende Halbleiterchips umfasst.

15. LED-Anzeigevorrichtung nach einem der vorhergehenden Ansprüche,
**dadurch gekennzeichnet, dass**
jeder LED (2) der Anzeigevorrichtung jeweils eine Linse (4) des ersten Linsenarrays (3) und eine Linse (6) des zweiten Linsenarrays (5) zugeordnet ist.

16. LED-Anzeigevorrichtung nach einem der vorhergehenden Ansprüche,
**dadurch gekennzeichnet, dass**
der Abstand zwischen benachbarten LEDs (2) 12 mm oder weniger beträgt.

## Claims

1. An LED display device with a plurality of LEDs (2) and a first lens array (3), which comprises a plurality of lenses (4) for collimating and/or focussing the radiation emitted by the LEDs (2),
the display device comprising:
- a second lens array (5) comprising a plurality of lenses (6), which follows the first lens array (3) in an emission direction (7) of the LEDs (2), one lens (6) of the second lens array (5) being associated in each case with one lens (4) of the first lens array (3), and
- a diaphragm arrangement (12), which is arranged between the first lens array (3) and the second lens array (5),
**characterised in that**
the lens (4) of the first lens array (3) in each case comprises an optical axis (8) which is arranged offset relative to an optical axis (9) of the associated lens (6) of the second lens array (5).

2. An LED display device according to claim 1,
**characterised in that**
the second lens array (5) is a transparent cover for the display device.

3. An LED display device according to claim 1 or claim 2,
**characterised in that** the lenses (6) of the second lens array (5) are curved convexly on the side remote from the LEDs (2).

4. An LED display device according to any one of the preceding claims,
**characterised in that**
the lenses (6) of the second lens array (5) are aspherically curved.

5. An LED display device according to any one of the preceding claims,
**characterised in that**
the lenses (6) of the second lens array (5) are configured such that extraneous light (15) impinging from outside onto the display device is deflected substantially onto absorbent regions (13) of the diaphragm arrangement (12).

6. An LED display device according to any one of the preceding claims,
**characterised in that**
the lenses (4) of the first lens array (3) comprise a TIR structure on the side facing the LEDs (2).

7. An LED display device according to any one of the preceding claims,
**characterised in that**
the diaphragm arrangement (12) is oriented perpendicular to a main emission direction (7) of the LEDs (2).

8. An LED display device according to any one of the preceding claims,
**characterised in that**
the diaphragm arrangement (12) is a structured plate.

9. An LED display device according to claim 8, **characterised in that**
the plate is made from blackened plastics.

10. An LED display device according to any one of the preceding claims,
**characterised in that**
the LED display device comprises a main emission direction (11), which is not parallel to a main emission direction (7) of the LEDs (2).

11. An LED display device according to claim 10,
**characterised in that**
the optical axes (8) of the lenses (4) of the first lens array (3) are offset relative to the optical axes (9) of the associated lenses (6) of the second lens array (5) in the direction of the main emission direction (11) of the LED display device.

12. An LED display device according to any one of the preceding claims,
**characterised in that**
the first lens array (3) and the second lens array (5) are made from plastics in an injection moulding process.

13. An LED display device according to any one of the preceding claims,
**characterised in that**
the LEDs (2) are surface-mountable LEDs.

14. An LED display device according to any one of the preceding claims,
**characterised in that**
the display device comprises a matrix-like arrangement of LEDs (2), each LED (2) comprising one or more radiation-emitting semiconductor chips.

15. An LED display device according to any one of the preceding claims,
**characterised in that**
each LED (2) of the display device is in each case associated with one lens (4) of the first lens array (3) and one lens (6) of the second lens array (5).

16. An LED display device according to any one of the preceding claims,
**characterised in that**
the distance between neighbouring LEDs (2) amounts to 12 mm or less.

## Revendications

1. Dispositif d'affichage à diodes électroluminescentes (LED) présentant plusieurs diodes électroluminescentes (2) et une première série (3) de lentilles, qui comprend plusieurs lentilles (4) pour la collimation et/ou la focalisation du rayonnement émis par les diodes électroluminescentes (2), où le dispositif d'affichage comprend :
- une deuxième série (5) de lentilles, qui comprend plusieurs lentilles (6) et qui suit, dans un sens d'émission (7) des diodes électroluminescentes (2), la première série (3) de lentilles, une lentille (4) de la première série (3) de lentilles étant à chaque fois associée à une lentille (6) de la deuxième série (5) de lentilles, et
- un dispositif à diaphragme (12), qui est disposé entre la première série (3) de lentilles et la deuxième série (5) de lentilles, **caractérisé en ce que** la lentille (4) de la première série (3) de lentilles présente à chaque fois un axe optique (8), qui est disposé de manière décalée par rapport à un axe optique (9) de la lentille (6) associée de la deuxième série (5) de lentilles.

2. Dispositif d'affichage à diodes électroluminescentes selon la revendication 1, **caractérisé en ce que** la deuxième série (5) de lentilles est un recouvrement transparent du dispositif d'affichage.

3. Dispositif d'affichage à diodes électroluminescentes selon la revendication 1 ou 2, **caractérisé en ce que** les lentilles (6) de la deuxième série (5) de lentilles sont courbées de manière convexe sur le coté opposé aux diodes électroluminescentes (2).

4. Dispositif d'affichage à diodes électroluminescentes selon l'une quelconque des revendications précédentes, **caractérisé en ce que** les lentilles (6) de la deuxième série (5) de lentilles sont courbées de manière asphérique.

5. Dispositif d'affichage à diodes électroluminescentes selon l'une quelconque des revendications précédentes, **caractérisé en ce que** les lentilles (6) de la deuxième série (5) de lentilles sont réalisées de manière telle que de la lumière externe (15) rencontrant le dispositif d'affichage est déviée essentiellement sur des zones absorbantes (13) du dispositif à diaphragme (12).

6. Dispositif d'affichage à diodes électroluminescentes selon l'une quelconque des revendications précédentes, **caractérisé en ce que** les lentilles (4) de la première série (3) de lentilles présentent, sur le côté orienté vers les diodes électroluminescentes (2), une structure à réflexion interne totale (TIR).

7. Dispositif d'affichage à diodes électroluminescentes selon l'une quelconque des revendications précédentes, **caractérisé en ce que** le dispositif à diaphragme (12) est orienté perpendiculairement à un sens principal d'émission (7) des diodes électroluminescentes (2).

8. Dispositif d'affichage à diodes électroluminescentes selon l'une quelconque des revendications précédentes, **caractérisé en ce que** le dispositif à diaphragme (12) est une plaque structurée.

9. Dispositif d'affichage à diodes électroluminescentes selon la revendication 8, **caractérisé en ce que** la plaque est formée d'un matériau synthétique qui a été noirci.

10. Dispositif d'affichage à diodes électroluminescentes selon l'une quelconque des revendications précédentes, **caractérisé en ce que** le dispositif d'affichage à diodes électroluminescentes présente un sens d'émission principal (11), qui n'est pas parallèle à un sens d'émission principal (7) des diodes électroluminescentes (2).

11. Dispositif d'affichage à diodes électroluminescentes selon la revendication 10, **caractérisé en ce que** les axes optiques (8) des lentilles (4) de la première série (3) de lentilles sont décalés par rapport aux axes optiques (9) des lentilles associées (6) de la deuxième série (5) de lentilles dans le sens de l'émission principale (11) du dispositif d'affichage à diodes électroluminescentes.

12. Dispositif d'affichage à diodes électroluminescentes selon l'une quelconque des revendications précédentes, **caractérisé en ce que** la première série (3) de lentilles et la deuxième série (5) de lentilles sont produites par un procédé de moulage par injection en un matériau synthétique.

13. Dispositif d'affichage à diodes électroluminescentes selon l'une quelconque des revendications précédentes, **caractérisé en ce que** les diodes électroluminescentes (2) sont des diodes électroluminescentes pouvant être montées en surface.

14. Dispositif d'affichage à diodes électroluminescentes selon l'une quelconque des revendications précédentes, **caractérisé en ce que** le dispositif d'affichage contient une disposition de type matrice de diodes électroluminescentes (2), où chaque diode électroluminescente (2) comprend une ou plusieurs puces semi-conductrices émettant un rayonnement.

15. Dispositif d'affichage à diodes électroluminescentes selon l'une quelconque des revendications précédentes, **caractérisé en ce que** chaque diode électroluminescente (2) du dispositif d'affichage est associée à chaque fois à une lentille (4) de la première série (3) de lentilles et à une lentille (6) de la deuxième série (5) de lentilles.

16. Dispositif d'affichage à diodes électroluminescentes selon l'une quelconque des revendications précédentes, **caractérisé en ce que** la distance entre deux diodes électroluminescentes (2) est de 12 mm ou moins.
